# EUROPÄISCHE PATENTSCHRIFT

(11) **EP 0 032 168 B1**
(45) Veröffentlichungstag und Bekanntmachung des Hinweises auf die Patenterteilung: **28.11.1984**
(21) Anmeldenummer: 80106901.4
(22) Anmeldetag: 08.11.1980
(51) Int. Cl.: F02M 59/36

(54) **Kraftstoffeinspritzeinrichtung für Brennkraftmaschinen, insbesondere für Dieselmotoren**
Fuel-injection device for internal combustion engines, especially for diesel engines
Installation d'injection de combustible pour moteurs à combustion interne, notamment pour moteurs diesel

(30) Priorität: 12.01.1980 DE 3001051
(43) Veröffentlichungstag der Anmeldung: 22.07.1981
(73) Patentinhaber: ROBERT BOSCH GMBH, 70442 Stuttgart (DE)
(72) Erfinder: Leblanc, Jean, F-69003 Lyon (FR); Pigeroulet, Jean, F-69100 Villeurbanne (FR); Straubel, Max, Dr., Dipl.-Ing., D-7000 Stuttgart 61 (DE); Eckert, Konrad, Dr., Dipl.-Ing., D-7000 Stuttgart 30 (DE)

## Beschreibung

### Stand der Technik

Die Erfindung geht aus von einer Kraftstoffeinspritzeinrichtung gemäß dem gattungsbildenden Oberbegriff des Patentansprüche 1. Es ist bereits eine Kraftstoffeinspritzeinrichtung dieser Bauart bekannt (US-A-3 486 493), bei der die Einspritzpumpe als Pumpe-Düse ausgebildet ist und die Kraftstoffeinspritzmenge durch einen in einen Überströmkanal eingesetzten hydraulisch angetriebenen Steuerschieber bestimmt wird. Dieser Steuerschieber bestimmt den wirksamen Förderhub und damit die Kraftstoffeinspritzmenge der Einspritspumpe durch Sperrung des Rückflusses aus dem Pumpenarbeitsraum; und die Einspritzung ist beendet, wenn dieser Steuerschieber den Überströmkanal öffnet und der Einspritzdruck sich entlasten kann. Bei der bekannten Einrichtung ist der Steuerschieber vom Versorgungsdruck der Förderpumpe beaufschlagt und wird durch Druckentlastung in seinem die Rückstellfeder enthaltenden Federraum betätigt. Zur Einleitung des Einspritzbeginns steht somit nur die aus dem Versorgungsdruck resultierende Betätigungskraft abzüglich der Kraft der Rückstellfeder zur Verfügung und zur Beendigung der Einspritzung nur die Kraft der Rückstellfeder, da beide Stirnflächen des Steuerschiebers bei Spritzende unter gleichen Druck gesetzt werden. Dies begrenzt die Einsatzmöglichkeit bei schnellaufenden Motoren. Als weiterer Nachteil ist zu nennen, daß die Steuerdruckleitung auch als Fülleitung dient, womit Rückwirkungen auf die Steuerung zu erwarten sind.

Des weiteren ist durch die US-A-3 465 737 eine Kraftstoffeinspritzeinrichtung nahezu gleicher Bauart bekannt, bei der jedoch der Steuerschieber vom Steuerdruck einer als Steuerpumpe dienenden separaten und zugleich mit der Pumpe-Düse angetriebenen Einspritzpumpe betätigt wird. Zur Änderung des Spritzbeginns'ist in den Antrieb der Steuerpumpe ein bekannter, das Antriebsdrehmoment übertragender Spritzversteller eingebaut, so daß der gesamte Aufwand für die Einrichtung sehr groß ist. Ziel der Erfindung ist es, unter Ausschaltung mechanischer Steuerungsteile für jede einzelne Einspritzpumpe bei geringem Bauaufwand eine kompakte Einspritzeinrichtung zu erhalten, die bei schnelllaufenden Dieselmotoren eingesetzt werden kann.

Aus der FR-A-2 235 276 ist außerdem eine Kraftstoffeinspritzeinrichtung bekannt, bei der die den Einspritzbeginn und des Einspritzende bestimmende Steuereinrichtung von einer aus zwei Magnetventilen bestehenden Magnetventilanordnung gebildet ist. Diese Magnetventilanordnung ist von einer Verteilereinrichtung getrennt angeordnet. Zur Einleitung des Spritzbeginns wird der Abfluß des Kraftstoffes aus der Druckleitung in die Niederdruckleitung durch die Magnetventilanordnung gesperrt und zur Beendigung der Einspritzung wieder entlastet.-Bei dieser Einrichtung sind die Magnetventile während der Einspritzung direkt dem unter Einspritzdruck stehenden Kraftstoff ausgesetzt, wodurch an die Genauigkeit und Hochdruckbeständigkeit dieser Ventile extrem hohe Anforderungen gestellt werden. Außerdem bricht nach jeder Einspritzung der von den Pumpenkolben erzeugte Einspritzdruck vollkommen zusammen, so daß der Einspritzdruck für die nächste Einspritzung erneut im gesamten Hochdrucksystem aufgebaut werden muß. Auch der zentrale Drehverteifer leitet direkt den unter Einspritzdruck stehenden Kraftstoff zu den Einspritzdüsen, so daß unverhältnismäßig große, unter Einspritzdruck stehende Toträume vorhanden sind.

### Vorteile der Erfindung

Bei der erfindungsgemäßen Kraftstoffeinspritzeinrichtung mit den kennzeichnenden Merkmalen des Patentanspruche 1 ist ein genügend hoher, eine schnelle Betätigung des Steuerschiebers ermöglichender Steuerdruck vorhanden, ohne daß hierzu eine einen separaten Antrieb erfordernde zusätzliche Steuerpumpe erforderlich ist. Durch Einstellung des ersten Druckbegrenzungsventils auf einen Steuerdruck von etwa 30 bis 80 bar und des zweiten Druckbegrenzungsventils auf z.B. 6 bar, und durch die getrennte Anordnung der Steuerdruck- und Fülleitungen wird eine auch für den Einsatz bei schnellaufenden Dieselmotoren anwendbare, schnelle und genaue Kraftstoffeinspritzung ermöglicht. Durch die Trennung der die Druckbeaufschlagung steuernden Ventilanordnung von der Verteilereinrichtung können die benötigten Leitungen und Steuerzeiten optimal ausgelegt werden.

Durch die in den weiteren Unteransprüchen aufgeführten Maßnahmen sind konstruktive Ausgestaltungen und Verbesserungen sowie vorteilhafte Weiterbildungen der im Hauptanspruch angegebenen Kraftstoffeinspritzeinrichtung möglich. So wird entsprechend Patentanspruch 2 als Förderpumpe eine Konstantmengenpumpe eingesetzt, die sowohl die Einspritzals auch Steuerkraftstoffmange liefert und in der Lage ist, den erforderlichen Steuerdruck zu erzeugen.

Eine vereinfachte Leitungsführung wird druch die Merkmale der Patentansprüche 3 bis 6 erreicht, wobei außerdem noch durch die kennzeichnenden Merkmale des Patentansprüche 4 die bei der Umsteuerung der Steuerschieber auftretenden Entlastungsstöße und damit die Umschaltbewegungen dieser Steuerschieber gedämpft werden, gemäß Patentanspruch 5 der Uberströmkanal zugleich der Füllung des Pumpenarbeitsraums dient, und durch Kanäle am Steuerschieber entsprechend den Merkmalen des Patentansprüchs 6 ein entsprechender Teil des Füllkanals ersetzt wird.

Die gemäß Patentanspruch 7 den Druckraum des Steuerschiebers mit dessen Federraum verbindende Drosselleitung stellt sicher, das der Steuerschieber in unbetätigtem Zustand immer in der Ausgangslage liegenbleibt und damit unempfindlich gegen Leckströmungen wird. Die kennzeichnenden Merkmale des Patentanspruchs 8 dagegen stellen sicher, daß der bei der Entlastung aus dem Pumpenarbeitsraum unter hohem Druck austretende Kraftstoff nicht dirkt in den Federraum des Steuerschiebers gelangt und gegebenenfalls dessen Steuerbewegung ungünstig beeinflußt.

Durch die kennzeichnenden Merkmale des Patentanspruchs 9 ist eine elektrische Steuerung des Spritzbeginns und der Einspritzmenge durch eine einzige Magnetventilanordnung erreichbar. Extrem kurze Schaltzeiten werden mit zur Zeit zur Verfügung stehenden Magnetventilen durch die Anordnung gemäß Patentanspruch 10 erreicht, wobei die Wirkungsweise zweier hydraulisch parallelgeschalteter Magnetventile an sich aus der bereits zum Stand der Technik gewürdigten FR-A-22 35 276 bekannt ist.

Durch die kennzeichnenden Merkmale der Patentansprüche 11 bis 13 sind verschiedene mögliche Magnetventilkombinationen festgelegt, von denen die gemäß Patentanspruch 11 oder 12 gewählten Merkmalskombinationen durch die Verwendung eines in die Steuerdruckleitung eingesetzten 3/2-Wegeventils eine klare Trennung zwischen Steuerdruck und Versorgungsdruck ermöglicht und somit eine schnellere Hubbewegung des Steuerschiebers sicherstellt. Durch die kennzeichnenden Merkmale des Patentanspruchs 13 können die in ihrem Aufbau sehr einfachen 2/2-Wegeventile verwendet werden, und es wird eine einfache Leitungsführung ermöglicht.

Die Merkmale des Kennzeichenteils von Patentanspruch 14 gewährleisten eine schnelle Betätigung des jeweils den Einspritzbeginn oder das Spritzende steuernden Magnetventils, und bei Stromausfall kann keine Einspritzung stattfinden, womit den Sicherheitsanforderungen Rechnung getragen wird.

Bei einer Kraftstoffeinrichtung der gattungsgemäßen Bauart mit einem zentralen, als Verteilereinrichtung dienenden Drehverteiler, der synchron zu den Einspritzpumpen angetrieben ist und zur Betätigung der Steuerschieber nacheinander im Takt der Einspritzungen die Verbindung der einzelnen Steuerleitungen mit der Steuerdruckleitung herstellt und unterbricht, wird die erforderliche Verteilerfunktion durch die kennzeichnenden Merkmale des Patentanspruchs 15 erzielt. Da dieser Drehverteiler nur eine Verteilerfunktion auszuüben hat, sind an die Präzision dieses Bauteils nur geringe Anforderungen gestellt.

Ist die gattungsgemäße Einspritzeinrichtung mit einer aus der eingangs zitierten US-A-3 486 493 bekannten zentralen, ein Drehventil aufweisenden Ventilanordnung ausgestattet, welche die Betätigungsdauer des Steuerschiebers bestimmt, dann ergibt sich gemäß den kennzeichnenden Merkmalen des Patentanspruchs 16 eine gegenüber dem Stand der Technik wesentlich vereinfachte Leitungsführung und Betätigungsmöglichkeit.

In den kennzeichnenden Merkmalen der Patentansprüche 17 bis 18 ist eine Kraftstoffeinspritzeinrichtung mit einer zentralen, ein Drehventil aufweisenden Ventilanordnung beansprucht, bei der in vorteilhafter Weise der lediglich zur Fördermengenänderung und Spritzbeginnänderung betätigbare Zumeßschieber sich nicht mit dem Antrieb dreht und dadurch auf einfache Weise durch bekannte elektrische oder mechanische Stellglieder betätigt werden kann. Der besondere Vorteil dieser Anordnung besteht in der exakten Trennung zwischen den den Spritzbeginn ändernden und den die Fördermenge steuernden mechanisch oder elektrisch betätigbaren Stellgliedern und außerdem darin, daß der innerhalb der umlaufenden Steuerhülse schwimmende Zumeßschieber mit sehr geringen Stellkräften praktisch reibungsfrei betätigt werden kann, da er völlig druckausgeglichen innerhalb der Steuerhülse gelagert ist. Eine umlaufende Steuerhülse ist an sich aus der bereits zitierten US-A-3 486 493 bekannt. Dort ist jedoch keine willkürliche Verstellung der Fördermenge und der den Förderbeginn festlegenden Drehlage der Steuerhülse möglich, da die Steuerhülse von einem Fliehgewichtsregler drahzahlabhängig verstellt wird, somit als Teil eines Alldrehzahlreglers arbeitet und zusätzlich auch den Förderbeginn in Abhängigkeit von der Drehzahl steuert.

Gemäß den Patentansprüchen 19 und 20 ist durch die von je einer Steuerstelle an jedem Pumpenkolben gebildete Verteilereinrichtung eine zwangsläufige Verbindung der Steuerdruckleitung mit den jeweils unter Steuerdruck zu stehenden Druckräumen auf einfachste Weise möglich, die Länge der Steuerleitung kann in vorteilhafter Weise äußerst kurz gehalten werden, wodurch die Toträume der Steuerleitungen verringert werden, und ein sonst notwendiger Antrieb- der Verteilereinrichtung entfällt.

Es sind noch zwei von der gleichen Anmelderin mit gleichem Prioritätsdatum eingereichte europäische Patentanmeldungen Nrn. 80 106 921.2 und 80 106 922.0 in der EP-A-0 032 171 bzw. EP-A-0 032 172 veröffentlicht worden, in denen Kraftstoffeinspritzeinrichtungen beschrieben und beansprucht werden, bei denen der Förderbeginn und das Förderende der Kraftstoffeinspritzung durch jeweils einen dem entsprechenden Pumpenkolben zugeordneten, hydraulisch von einer Steuerkraftstoffquelle angetriebenen Steuerschieber gesteuert werden. So ist beim Gegenstand der EP-A-0 032 171 die Steuerkraftstoffquelle von einer zugleich mit dem Pumpkolben angetriebenen Hilfspumpe gebildet und die Patentansprüche der EP-A-0 032 172 sind auf eine Kraftstoffeinspritzeinrichtung gerichtet, bei der die Steuereinrichtung für den Antrieb des Steuerschiebers aus einer für alle Einspritzpumpen gemeinsamen, den Anfang und die Dauer der Druckbeaufschlagung der Druckräume der Steuerschieber bestimmenden Magnetventilanordnung und aus einer von dieser getrennten Verteilereinrichtung besteht. Die im vorliegenden Patent im Zusammenhang mit weiteren Kombinationsmerkmalen im Patentanspruch 1 beanspruchte spezielle Bauart der Steuerkraftstoffquelle ist in den vorgenannten Patentanmeldungen nicht beansprucht.

### Zeichnung

Vier Ausführungsbeispiele der erfindungsgemäßen Kraftstoffeinspritzeinrichtung sind in der Zeichnung dargestellt und werden im folgenden näher beschrieben. Es zeigen: Figur 1 eine vereinfachte Darstellung des ersten Ausführungsbeispiels mit vier im Querschnitt dargestellten, als Pumpe-Düsen ausgebildeten Einspritzpumpen und einer mechanischen Verteilereinrichtung, Figur 1 einen nur teilweise dargestellten Schnitt längs der Linie I-I in Figur 1, Figur 2 eine vereinfachte Darstellung des zweiten Ausführungsbeispiels mit einer von zwei Magnetventilen gebildeten Ventilanordnung, Figur 2a eine Ausführungsvariante zu dem in den Figuren 1, 2 und 4 verwendeten Steuerschieber mit getrennter Entlastungsleitung, Figur 3 das dritte Ausführungsbeispiel mit einer Magnetventilanordnung und einer von einem Drehverteiler gebildeten Verteilereinrichtung, Figur 4 einen Ausschnitt aus dem vierten Ausführungsbeispiel mit einer vereinfachten Magnetventilanordnung, Figur 5 ein Steuerdiagramm zu den in den Figuren 2 bis 4 dargestellten Magnetventilanordnungen, Figur 6 einen teilweisen Querschnitt durch die in Figur 1 verwendete Ventilanordnung, Figur 6a eine Schrägansicht des in der Ventilanordnung nach Figur 6 verwendeten Drehventils und Figur 7 einen vereinfachten Querschnitt durch eine Ausführungsvariante zu der in Figur 1 verwendeten und in den Figuren 1 a, 6 und 6a näher dargestellten Ventilanordnung.

### Beschreibung der Ausführungsbeispiele

Bei der in Figur 1 dargestellten Kraftstoffeinspritzeinrichtung sind mit 10a bis 10d vier mechanisch angetriebene Pumpe-Düsen bezeichnet, die im wesentlichen aus einer von je einem Antriebsnocken 11 a bis 11 d einer Motornockenwelle 11 angetriebenen, als Kolbenpumpe ausgebildeten Einspritzpumpe 12a bis 12d und einer mit dieser zusammengebauten, als druckgesteuertes Einspritzventil ausgebildeten Einspritzdüse 13 besteht. Als Einspritzdüse kann je nach den Erfordernissen des Motors jedes der bekannten, vom Kraftstoffdruck gesteuerten und als nach außen oder innen öffnende Ventile ausgebildeten Einspritzventile verwendet werden. Die mit 14a, 14b, 14c und 14d bezeichneten Pumpkolben tauchen bei ihren entgegen einer Stößelfeder 1 von den Antriebsnocken 11 a bis 11 d erzeugten und über Rollenstößel 16 übertragenen Druckhüben in je einen von einem Teil einer Zylinderbohrung 17 der Pumpkolben 14a bis 14d gebildeten Pumpenarbeitsraum 18 ein. Diese Pumpenarbeitsräume 18 werden über an eine für alle Pumpe-Düsen 10a bis 10d gemeinsame, unter dem Versorgungsdruck _{Pv} stehende Versorgungsleitung 19 angeschlossene Fülleitungen 21 mit Kraftstoff gefüllt, die zugleich auch als Verlängerung der mit 22 bezeichneten, an die Pumpenarbeitsräume 18 angeschlossenen Überströmkanäle anzusehen sind. Da beim dargestellten Ausführungsbeispiel keine separaten Fülleitungen in die Pumpenarbeitsräume 18 münden, sind die Überströmleitungen 22 zugleich auch als ein Teil der Fülleitungen 21 anzusehen. In die Verbindung jedes Uberströmkanals 22 mit der Fülleitung 21 ist ein entgegen der Kraft einer Rückstellfeder 23 betätigbarer Steuerschieber 24 eingesetzt, der bei der Pumpe-Düse 10a in einer sur Einleitung der Einspritzung den Überströmkanal 22 verschließenden Lage steht, bei den anderen Pumpe-Düsen 10b bis 1 Od jedoch in seiner den Pumpenarbeitsraum 18 mit den Fülleitungen 21 und damit mit der als Niederdruckleitung dienanden Versorgungsleitung 19 verbindenden Ausgangsstellung steht. Um die Leitungsfüllung zu vereinfachen, münden die Fülleitungen 21 in je einen die Rückstellfeder 23 enthaltenden Federraum 25 des Steuerschiebers 24, und der Federraum 25 ist über von Flächen oder Nuten gebildete Kanäle 26 in einem Abschnitt 24a des Steuerschiebers 24 in dauernder Verbindung mit einer als Ringnut ausgebildeten Steuerstelle 27 des Steuerschiebers 24. In der bei den Pumpe-Düsen 10b bis 10d eingezeichneten Ausgangslage des Steuerschiebers 24 hat die Ringnut 27 die Verbindung von der Fülleitung 21 zum Überströmkanal 22 geöffnet, bei der ersten Pumpe-Düse 10a ist diese Verbindung geschlossen.

Jeder der Steuerschieber 24 ist an seinem der Rückstellfeder 23 gegenüberliegenden Ende von einem Druckraum 28 begrenzt, der seinerseits über eine Steuerleitung 29 an eine für alle Pumpe-Düsen gemeinsame Steuerdruckleitung 31 angeschlossen ist.

Die Steuerdruckleitung 31 kann unter den Steuerdruck pₛ einer Steuerkraftstoffquelle 32 gesetzt werden, wenn der von einer Förderpumpe 33 aus einem Tank 34 in die Steuerdruckleitung 31 geförderte Kraftstoff in seiner Druckhöhe von einem ersten Druckbegrenzungsventil 35 bestimmt wird. Dies ist dann der Fall, wenn der sich in der Steuerdruckleitung 31 befindende Steuerkraftstoff durch eine Ventilanordnung 36 daran gehindert ist, in eine unter wesentlich niedrigerem Druck stehende Niederdruckleitung abzufließen. Im dargestellten Ausführungsbeispiel dient die Versorgungsleitung 19 als Niederdruckieitung, in der im vorliegenden Fall dann der-Versorgungsdruck p_{"} herrscht. Zur Steuerung dieses Versorgungsdrucks _{Pv} ist dem ersten Druckbegrenzungsventil 35 ein zweites Druckbegrenzungsventil 37 nachgeschaltet.

Die Steuerkraftstoffquelle 32 ist somit von der vorzugsweise als Konstantmengenpumpe ausgebildeten Förderpumpe 33 und dem ersten Druckbegrenzungsventil 35 gebildet, und der bei gesperrtem Rücklauf in der Steuerdruckleitung herrschende Steuerdruck pₛ ist um ein Mehrfaches höher als der in der Versorgungsleitung 19 und den Fülleitungen 21 herrschende Versorgungsdruck pᵥ. Günstige Werte ergeben sich bei pᵥ=6 bar und pₛ=30 bis 80 bar.

Die für alle Pumpe-Düsen 10a bis 10d zentrale Ventilanordnung 36 weist ein Drehventil 38 auf, das zugleich mit der Nockenwelle 11 synchron zu den Einspritzpumpen 12a bis 12d angetrieben wird und zur Fördermengenänderung längsverschiebbar und zur Spritzbeginnänderung relativ zu seinem Antrieb verdrehbar ist. Wie aus den Figuren 1 und is zu entnehmen ist, ist das umlaufende Drehventil 38 auf seiner mit 39 bezeichneten Mantelfläche mit vier Steuerflächen 41 versehen, d.h. das Drehventil 38 trägt pro anzusteuernder Steuerleitung 29 je eine Steuerfläche 41. Die Ventilanordnung 36 ist in eine die Steuerdruckleitung 31 mit der als Niederdruckleitung dienenden Versorgungsleitung 19 verbindende Leitung 42 eingesetzt, wobei eine dauernd mit der Steuerdruckleitung 31 verbundene Steueröffnung 42a der Leitung 42 von den Steuerflächen 41 am Drehventil 38 gesteuert wird und eine andere- zur Niederdruckleitung 19 führende Steueröffnung 42b in dauernder Verbindung mit einer von den Steuerflächen 41 begrenzten Ausnehmung 40 am Drehventil 38 steht. Verschließt eine der Steuerflächen 41 die Steueröffnung 42a, dann wird in der Steuerdruckleitung 31 der vom ersten Druckbegrenzungsventil 35 begrenzte Steuerdruck pₛ aufgebaut und, wie in Figur 1 dargestellt, über eine als Verteilereinrichtung dienende Ringnut 43 am Pumpkolben 14a und die Steuerleitung 29 in den Druckraum 28 der ersten Pumpe-Düse 10a geleitet. Figur 1 zeigt die Spritzbeginnstellung für die erste Pumpe-Düse 1 Oa, da der im Pumpenarbeitsraum 18 befindliche Kraftstoff durch den den Überströmkanal 22 absperrenden Steuerschieber 24 daran gehindert wird, in die Niederdruckleitung 19 abzufließen. Beim weiteren Abwärtshub des Pumpkolbens 14a wird danach der im Pumpenarbeitsraum 18 komprimierte Kraftstoff über die Einspritzdüse 13 in den zugehörigen Motorzylinder eingespritzt. Bei den übrigen nichtbetätigten Pumpe-Düsen 10b bis 10d ist entweder in der unteren oder oberen Totpunktlage des zugehörigen Antriebsnockens 11 b bis 11 d die Verbindung von der Steuerdruckleitung 31 zum Druckraum 28 des Steuerschiebers 24 durch die entsprechende-Lage der zugehörigen Ringnuten 43 an den Pumpkolben 14b ist 14d gesperrt. Die von den vier Ringnuten 43 an den Pumpkolben 14a bis 14d gebildete Verteilereinrichtung und die zentrale Ventilanordnung 36 bilden zusammen die den Förderbeginn und das Förderende der entsprechenden Pumpe-Düsen 10a bis 10d steuernde Steuereinrichtung.

Dreht sich das Drehventil 38 aus der in Figur 1 gezeichneten Stellung weiter im Uhrzeigersinn entsprechend dem Pfeil 44, dann wird zur Steuerung des Spritzendes, wenn die Steuerfläche 41 die Steueröffnung 42a nicht mehr verschließt, die Steuerdruckleitung 31 zu der Versorgungsleitung 19 über die Ausnehmung 40 am Drehventil 38, die Steueröffnung 42b und den entsprechenden Teil der Leitung 42 entlastet. Dadurch wird der Druck in der Steuerdruckleitung 31 auf den Versorgungsdruck _{Pv} reduziert und in dem immer noch über die Ringnut 43 und die Steuerleitung 29 mit der Steuerdruckleitung 31 verbundenen Druckraum 28 der ersten Pumpe-Düse 10a wird der Druck abgesenkt und die Rückstellfeder 23 kann den Steuerschieber 24 in seine Ausgangslage verschieben. Dabei wird der Pumpenarbeitsraum 18 über den Überströmkanal 22, die Steuerstelle 27 am Steuerschieber 24, die Kanäle 26, den Federraum 25 und die Fülleitung 21 mit der Versorgungsleitung 19 verbunden. Der dadurch bewirkte Druckabfall im Pumpenarbeitsraum 18 beendet die Einspritzung, und im Pumpenarbeitsraum 18 wird nur ein dem Versorgungsdruck p_{"} entsprechender Standdruck aufrechterhalten. Bis zur Beendigung des Resthubes des Pumpkolbens 14a wird der überschüssige Kraftstoff aus dem Pumpenarbeitsraum 18 in die Versorgungsleitung 19 verdrängt und beim darauffolgenden Saughub wird dieser Pumpenarbeitsraum 18 über die Fülleitung 21 und die Überströmleitung 22 wieder gefüllt. Diese Füllung ist beendet, wenn der Pumpkolben 14a wieder in seiner unteren Totpunktiage steht, wie dies bei den Pumpkolben 14c und 14d der dritten und vierten Pumpe-Düse 10c und 10d der Fall ist.

Die Antriebsnocken 11 a bis 11 d sind so augebildet, daß sowohl in der unteren als auch in der oberen Totpunktlage eine längere Rast des Pumpkolbens 14a bis 14d stattfindet, womit sichergestellt ist, daß bei der Betätigung einer der Steuerschieber 24 nicht ein anderer mit beeinflußt wird, denn sowohl in der unteren als auch in der oberen Totpunktlage verschließt die Ringnut 43 an den Pumpkolben 14a bis 14d die Verbindung vom Druckraum 28 über die Steuerleitung 29 zur gemeinsamen Steuerdruckleitung 31.

Im dargestellten Ausführungsbeispiel werden die einzelnen Pumpe-Düsen 10a bis 10d direkt von den über die strichpunktiert angedeutete, vorzugsweise von der obenliegenden Motornockenwelle gebildeten Nockenwelle 11 verbundenen und angetriebenen Antriebsnocken 1 1 bis 11 d betätigt, wodurch der zur Erzeugung hoher Einspritzdrücke notwendige "steife Antrieb" gewährleistet ist. Selbstverständlich können die Pumpkolben 14a bis 14d auch über an sich bekannte Kipphebel von den Antriebsnocken 11 a bis 11 d angetrieben werden (nicht dargestellt). In vorteilhafter Weise ist auch das Drehventil 38 von der gleichen Motornockenwelle 11 angetrieben, und eine räumlich günstige Anordnung der gesamten Kraftstoffeinspritzeinrichtung ergibt sich dann, wenn wie strichpunktiert an der Förderpumpe 33 angedeutet, auch diese durch die Motornockenwelle 11 angetrieben wird.

Bei den nachfolgend zu den Figuren 2 bis 4 beschriebenen weiteren Ausführungsbeispielen sind gleiche bzw. gleichwirkende Teile gleich bezeichnet, baulich abgewandelte Teile erhalten einen Indexstrich und neue Teile werden neu bezeichnet.

Bei dem in Figur 2 dargestellten zweiten Aufführungsbeispiel sind die Pumpe-Düsen 10a bis 10d gleich aufgebaut wie die zu Figur 1 des ersten Ausführungsbeispiels beschriebenen, und auch die Steuerkraftstoffquelle 32 arbeitet in gleicher Weise. In diesem Ausführungsbeispiel sind ebenfalls vier über die Motornockenwelle 11 verbundene Antriebsnocken 11 bis 11d eingezeichnet, und die für jede Pumpe-Düse 10a bis 10d gleich langen Steuerleitungen 29 sind durch die als Verteilereinrichtung dienenden Ringnuten 43 an den Pumpkolben 14a bis 14d an die Steuerdruckleitung 31 anschließbar. Als Ventilanordnung dient hier jedoch eine aus zwei Magnetventilen 46 und 47 bestehende und als ein Teil der Steuereinrichtung anzusehende Magnetventilanordnung 48, durch die der Abfluß des Steuerkraftstoffs aus der Steuerdruckleitung 31 zu der unter dem Versorgungsdruck p_{"} stehenden Versorgungs-oder Niederdruckleitung 19 in der gezeichneten Stellung der Magnetventile 46 und 47 gesperrt ist. Dadurch herrscht in der Steuerdruckleitung 31 und im Druckraum 28 der ersten Pumpe-Düse 10a der Steuerdruck pₛ, da der Antriebsnocken 11 a den Pumpkolben 14a der ersten Pumpe-Düse 10a bereits so weit bewegt hat (Verstellung um/,u), daß die Ringnut 43 die zugehörige Steuerleitung 29 mit der Steuerdruckleitung 31 verbunden hat und der Steuerschieber 24 in die gezeichnete, die Überströmleitung 22 sperrende Stellung verschoben ist. Zugleich sind die nicht unter Steuerdruck stehenden Steuerleitungen 29 der anderen von den Antriebsnocken 11 b bis 11 d angetriebenen und in ihrer oberen bzw. unteren Totpunktlage stehenden Pumpe-Düsen 10b bis 10d durch die entsprechende Lage der zugehörigen Ringnuten 43 von der unter Steuerdruck pₛ stehenden Steuerdruckleitung 31 abgetrennt. Die Magnetventilanordnung besteht, wie aus der vereinfachten Darstellung in Figur 2 zu entnehmen ist, aus den zwei hydraulisch parallel geschalteten Magnetventilen 46 und 47, durch die bei entsprechender Überschneidung der Steuersignale extrem kurze, mit einem einzigen Magnetventil nicht erzielbare Steuerzeiten erreichbar sind.

Das erste Magnetventil 46 ist als 2/2-Wegeventil ausgebildet und in Figur 2 in seiner betätigten, d.h. vom zugehörigen erregten Elektromagneten verschobenen zweiten Schaltstellung eingezeichnet, in der es die Verbindungsleitung 42', von der Steuerdruckleitung 31 zur Versorgungsleitung 19 sperrt. Das zweite Magnetventil 47 ist ein 3/2-Wegeventil und verbindet in seiner entregten, in Figur 2 eingezeichneten ersten Schaltstellung den einen zur Verteilereinrichtung 43 führenden Teil 31 a der Steuerdruckleitung 31 mit dem anderen mit der Steuerkraftstoffquelle 32 verbundenen Teil 31 b. Zur Beendigung der Einspritzung und Entlastung der Steuerdruckleitung 31 schaltet dieses zweite Magnetventil 47 bei erregtem Elektromagneten in seine zweite, den Teil 31 a der Steuerdruckleitung 31 mit der Versorgungsleitung 19 verbindende Schaltstellung um. Vor Einleitung des nächsten Einspritzvorgangs kehrt dann das erste Magnetventil 46 bei entregtem Elektromagneten in seine im Schaltsymbol eingezeichnete erste Schaltstellung zurück und das zweite Magnetventil 47 wird wieder in die gezeichnete erste Schaltstellung bei ebenfalls entregtem Elektromagneten gebracht.

In Figur .2a ist eine Ausführungsvariante des bei allen Ausführungsbeispielen verwendeten Steuerschiebers 24 dargestellt und mit 24' bezeichnet. Dieser Steuerschieber 24' enthält eine im wesentlichen durch seine Längsachse hindurchgebohrte Drosselleitung 51, welche den Druckraum 28 mit dem die Rückstellfeder 23 enthaltenden Federraum 25 verbindet und so eng ausgeführt ist, daß über die Steuerleitung 29 in den Druckraum 28 bei gesperrter Verteilereinrichtung 43 gelangender Leckkraftstoff in den Federraum 25 überfließen kann, die Betätigung des Steuerschiebers 24' bei unter Steuerdruck pₛ gesetztem Druckraum 28 jedoch nicht beeinträchtigt wird. Die Drosselleitung 51 kann insgesamt als Drossel ausgebildet sein, es ist jedoch günstiger, den in der Achsrichtung verlaufenden Teil dieser Leitung etwas größer auszuführen und nur einen kurzen, in Figur 2a mit 51 a bezeichneten Teil dieser Leitung als Strömungsdrossel auszubilden. Abweichend von dem in den Figuren 1, 2 und nachfolgend auch in Figur 3 dargestellten und verwendeten Steuerschieber 24 ist unabhängig vom Vorhandensein einer Drosselleitung 51 in Figur 2a der Steuerschieber 24' mit einer gegenüber dem die Rückstellfeder 23 enthaltenden Federraum 25 abgedichteten Ringnut 27' versehen, durch die der Überströmkanal 22 mit einer separaten Entlastungsleitung 52 verbindbar ist. Diese Entlastungsleitung 52 mündet an geeigneter Stelle in die Fülleitung 21 oder in die Versorgungsleitung 19, wodurch eine direkte Beaufschlagung des Federraums 25 und damit eine Beeinflussung der Hubbewegung des Steuerschiebers 24' oder 24 vermieden werden kann.

Bei dem in Figur 3 dargestellten dritten Ausführungsbeispiel werden die mit 14a' bis 14d' bezeichneten Pumpkolben der Pumpe-Düsen 10a' bis 10d' von gegenüber den Antriebsnocken 11a bis 11 d der Figuren 1 und 2 in ihrer Form abweichenden Antriebsnocken 11 a' bis 11d' angetrieben, und als Verteilereinrichtung dient ein zentraler, synchron zu den Pumpe-Düsen 10a' bis 10d' angetriebener Drehverteiler 53, der ebenfalls direkt oder indirekt mit der Motornockenwelle 11 verbunden ist. Eine Mantelftäche 54 dieses Drehverteilers 53 ist mit einer dauernd mit der Steuerdruckleitung 31 verbundenen Steueröffnung 55 versehen, deren mit B bezeichnete Breie―in Umfangsrichtung gesehen-für die längstmögliche Betätigungsdauer des Steuerschiebers 24 unter Berücksichtigung der in der Praxis auftretenden Drehzahlen ausgelegt ist. Die Steueröffnung 55 ist über eine Querbohrung 56 im Drehverteiler 53 und über eine Längsbohrung 57 in dauernder Verbindung mit der Steuerdruckleitung 31, und bei der zur Ansteuerung der Pumpe-Düsen 10a' bis 10d' im Ührzeigersinn erfolgenden Drehbewegung des Drehverteilers 53 werden die einzelnen Steuerleitungen 29 nacheinander im Takt der Einspritzungen mittels der Steueröffnung 55 mit der Steuerdruckleitung 31 verbunden. Die in die Steuerdruckleitung 31 zwischen dem zur Verteilereinrichtung 53 führenden Teil 31 und den von der Steuerkraftstoffquelle 32 her gespeisten Teil 31 dieser Leitung 31 eingesetzte Magnetventilanordnung ist in Figur 3 mit 48' bezeichnet und besteht aus zwei 3/2-Wegeventilen 46' und 47', durch die der eine dauernd mit der Verteilereinrichtung 53 verbundene Teil 31 a der Steuerdruckleitung 31 wechselweise mit dem anderen mit der Steuerkraftstoffquelle 32 verbundenen Teil 31 b der Steuerdruckleitung 31 oder mit der Niederdruck- oder Versorgungsleitung 19 verbindbar ist. In Figur 3 ist das erste, zur Einleitung des Spritzbeginns betätigte Magnetventil 46' in seinerden Abfluß des Kraftstoffs aus der Steuerdruckleitung 31 in die Niederdruckleitung 19 verhindernden, jedoch den Durchfluß des Steuerkraftstoffs von der Steuerkraftstoffquelle 32 zum Drehverteiler 53 ermöglichenden Schaltstellung gezeichnet, das zweite Magnetventil 47' stand bereits in dieser entsprechenden Schaltstellung und (nicht engezeichnet) zur Beendigung der Einspritzung kann dann das zweite Magnetventil 47' in eine die Entlastung des Steuerdrucks pₛ in den zum Drehverteiler 53 führenden Teil 31 der Steuerdruckleitung 31 ermöglichende Schaltstellung umschalten. In dieser Schaltstellung ist dann eine Verbindung zu der Versorgungsleitung 19 hergestellt, in der der gegenüber dem Steuerdruck pₛ wesentlich niedrigere Versorgungsdruck pᵥ herrscht, der wie weiter vorne zu Figur 1 bereits beschrieben, vom Druckbegrenzungsventil 37 gesteuert wird.

Figur 4 zeigt ein schaltungstechnisch vereinfachte, anstelle der Magnetventilanordnungen 48 oder 48' in den Figuren 2 bzw. 3 verwendbare Magnetventilanordnung 48", die aus zwei nahezu gleichen, als 2/2-Wegeventile ausgebildeten Magnetventilen 46" und 47" besteht. Beide Magnetventile 46" und 47" sind in die Steuerdruckleitung 31 mit der VerEorgungsleitung 19 verbindende Leitungen 42' und 42" eingesetzt. Entsprechend den Schaltstellungen der Magnetventile in den Figuren 2 und 3 steht das erste Magnetventil 46" in seiner bei erregtem Elektromagneten die Verbindung von der Steuerdruckleitung 31 zur Niederdruckleitung 19 sperrenden zweiten Schaltstellung, während das zweite, nicht erregte Magnetventil 47" bereits in seiner diese Verbindung sperrenden ersten Schaltstellung steht. Wie aus Figur 4 zu entnehmen ist, ist die Steuerdruckleitung 31 direkt mit der Steuerkraftstoffquelle 32 verbunden, und die Versorgungsleitung 19 zweigt zwischen den beiden Druckbegrenzungsventilen 35 und 37 ab. Zur Verbesserung der Wirkungsweise der Ventilanordnung 48" kann, wie strichpunktiert angedeutet, in die Steuerdruckleitung 31 vor der über die Leitungen 42' und 42" erfolgenden Verbindung zur Versorgungsleitung 19 eine Strömungsdrossel 59 eingesetzt werden. Diese Strömungsdrossel 59 muß so ausgelegt sein, daß ein den Rückhub des Steuerschiebers 24 ermöglichender Druckabfäll auf den Versorgungsdruck pᵥ bei durch das zweite Magnetventil 47" gesteuerter Verbindung zur Versorgungsleitung 19 in der Steuerdruckleitung 31 möglich ist, und daß auch bei gesperrtem Abfluß ein schneller Druckaufbau. des Steuerdrucks pₛ in dieser Steuerdruckleitung 31 stattfindet.

Die Wirkungsweise der beiden in Figur 2 in ihrer den Abfluß aus der Steuerdruckleitung 31 sperrenden Schaltstellung eingezeichneten Magnetventile 46 und 47 und auch der zu den Figuren 3 und 4 beschriebenen Magnetventile 46' und 47' bzw. 46" und 47" ist aus dem in Figur 5 dargestellten Diagramm au entnehmen.

Äuf der Ordinate sind die mit "zu" bezeichnete Schließstellung und die mit "auf" bezeichnete Offenstellung beider Magnetventile 46 und 47, bzw. 46' und 47' oder 46" und 47" über der in der Abszisse aufgetragenen Zeit t mittels zweier geringfügig zueinander in der Höhe versetzt gezeichneter Kurven a und b aufgetragen. Der voll ausgezogene Kurvenzug a bezieht sich auf das erste Magnetventil 46, 46', 46" und der gestrichelt eingezeichnete Kurvenzug b auf das zweite Magnetventil 47, 47', 47". Wie aus dem Kurvenzug b zu entnehmen ist, ist bei t₁ das zweite Magnetventil 47, 47', 47" bereits geschlossen, wenn in t₂ die durch t_{E} gekennzeichnete Einspritzung durch Umschalten des ersten Magnetventils 46, 46', 46" von seiner Offen- in seine Schließstellung, d.h. von "auf" nach "zu", eingeleitet wird. Die Einspritzung ist dann beendet, wenn im Zeitpunkt t₃ das zweite Magnetventil 47, 47', 47" öffnet und von "zu" nach "auf" umschaltet. Kurz danach kann auch bei t₄ das erste Magnetventil 46, 46', 46" wieder in seine Offenstellung umschalten, so. daß vor Beginn der zu den Zeitpunkten t₁ und t₂ stattfindenden Schließbewegungen beider Magnetventile beide Magnetventile offen und die Steuerdruckleitung 31 zur Niederdruckleitung 19 hin entlastet ist. Durch diese sogenannte "Gegentaktschaltung" zweier Magnetventile können auch für extrem kurze, d.h. bis auf Null verkürzte Schaltzeiten handelsübliche druckausgeglichene Magnetventile mit einer systembedingten Mindestumschaltdauer verwendet werden. Die allein durch den Hub des Ventilgliedes bedingten Schaltzeiten sind durch die Schräglage der entsprechenden Kurventeile der Kurven a und b angedeutet, und mit den Kurven c und d sind die elektrischen Schaltimpulse für die zugehörigen Elektromagneten angedeutet. Wie aus den Kurven c und d zu entnehmen ist, wird das erste Magnetventil 46, 46', 46" kurz vor t_{z} zur Steuerung des Spritzbeginns eingeschaltet und zu einem in weiten Grenzen festlegbaren Zeitpunkt zwischen t₃ und t₂ wieder ausgeschaltet. Die gestrichelte Kurve d zeigt, daß das zweite Magnetventil 47, 47', 47" zur Steuerung des Spritzendes bei t₃ eingeschaltet und vor t₂ z.B. bei t, oder, wie strichpunktiert angedeutet, bei tₛ wieder ausgeschaltet wird.

Figur 6 zeigt einen Schnitt durch ein praktisches Ausführungsbeispiel der in den Figuren 1 und 1 nur angedeuteten Ventilanordnung 36 mit den für die Betätigung des Drehventils 38 wesentlichen Bauteilen, und Figur 6a eine Schrägansicht des Drehventils 38. In den Antrieb des Drehventils 38 ist eine Fliehgewichtsgruppe 61 eingefügt, deren Fliehgewichte 62 auf eine Stellmuffe 63 einwirken, und die bei der fliehkraftabhängigen, entgegen der Kraft der Verstellfeder 66 erfolgenden Axialbewegung der Stellmuffe 63 eine der Spritzbeginnänderung dienende relative Verdrehung des Drehventils 38 zu seinem Antrieb 11 mittels eines Stiftes 64 und eines Schlitzes 65 erzeugen. Die von den Steuerflächen 41 in einer ' Richtung begrenzte Ausnehmung 40 im Drehventil 38 steht über die Steueröffnung 42b und einen Teil der Leitung 42 in dauernder Verbindung mit der Versorgungsleitung 19, während die von den Steuerflächen 41 zur Steuerung der Einspritzdauer verschließbare Steueröffnung 42a mit der Steuerdruckleitung 31 verbunden ist. Die die Fördermenge beeinflussende Axialbewegung des Drehventils 38 kann zum Abstellen oder Korrigieren der Fördermenge über einen Hebel 67 erfolgen, während die Einstellung von Regelfedern 68a, 68b und 68c über einen Verstellhebel 69 beeinflußbar ist. Die Übertragung der Regelfederkräfte erfolgt über einen Zwischenhebel 71.

In Figur 7 ist eine Ausführungsvariante zu der in den Figuren 1, 1 a, 6 und 6a verwendeten mechanischen Ventilanordnung 36 dargestellt. Die in Figur 7 mit 36' bezeichnete Ventilanordnung enthält in einem feststehenden Gehäuse 91 eine umlaufende Steuerhülse 92, die von einer strichpunktiert angedeuteten, synchron zur Motornochenwelle 11 umlaufenden Welle oder, wie beim Ausführungsbeispiel angenommen, direkt von der Motornokkenwelle 11 über eine spielfreie Kupplung, vorzugsweise. eine Membrankupplung angetrieben wird, die in Figur 7 jedoch zur Vereinfachung der Zeichnung als eine um 45° versetzt gezeichnete Klauenkupplung dargestellt ist. Die Steuerhülse 92 nimmt in einer zentrischen Längsbohrung 94 einen zur Fördermengenänderung längs verschiebbaren und zur Spritzbeginnänderung verdrehbaren aber ansonsten stillstehenden Zumeßschieber 95 auf, der mit den vier hier mit 41' bezeichneten Steuerflächen versehen ist. Die konzentrisch um den Zumeßschieber 95 angeordnete Steuerhülse 92 ist mit nur einer in einer zur Längsachse der Steuerhülse 92 senkrechten Ebene liegenden als Radialbohrung ausgeführten Steueröffnung 96 versehen, die in eine Ringnut 98 am Umfang der Steuerhülse 92 mündet, und die Ringnut 98 ist ihrerseits wieder über die Steueröffnung 42a im Gehäuse 91 mit dem zur Steuerdruckleitung 31 führenden Teil der Leitung 42 verbunden. Die von den Steuerflächen 41' einseitig axial begrenzte Ausnehmung 40' ist über Radialbohrungen 97 und eine Ringnut 100 in der Steuerhülse 92 in dauernder Verbindung mit der Steueröffnung 42b im Gehäuse 91 und über diese und einen Teil der Leitung 42 mit der Versorgungsleitung 19. Die zur Fördermengenänderung erforderliche Längsverschiebung des Zumeßschiebers 95 erfolgt über einen Hebel 99, die zur Spritzbeginnänderung erforderliche Drehbewegung über einen Hebel 101. Beide Hebel können über bekannte mechanische oder elektromechanische Regler oder Spritzversteller betätigt werden, ebenso können hydraulische bzw. elektrohydraulische Stellglieder an diesen Hebeln 99 und 101 angreifen.

. Die als Ausführungsbeispiele beschriebenen Kraftstoffeinspritzeinrichtungen sind ausschließlich mit Pumpe-Düsen versehen weil mit diesen die Vorteile der erfindungsgemäßen hydraulischen Steuerung am besten zur Geltung kommen. Das Erfindungsprinzip kann aber auch auf Einzelpumpen und auf zu Reihenpumpen zusammengefügte Einspritzpumpen angewendet werden.

## Patentansprüche

1. Kraftstoffeinspritzeinrichtung für Brennkraftmaschinen, insbesondere für Dieselmotoren, mit pro Arbeitszylinder je einem mechanisch angetriebenen Pumpkolben (14a-14d; 14a'-14d') einer von einer Förderpumpe (33) mit unter Versorgungsdruck stehendem Kraftstoff versorgten Einspritzpumpe (12a-12d), mit je einem von Steuerdruck einer für alle Einspritzpumpen gemeinsamen Steuerkraftstoffquelle (32) entgegen mindestens der Kraft einer Rückstellfeder (23) betätigbaren Steuerschieber (24; 24') der in einen dauernd mit dem Pumpenarbeitsraum (18) verbundenen Überströmkanal (22) eingesetzt ist und diesen Kanal zur Einleitung des Einspritzbeginns verschließt und zur Beendigung der Einspritzung wieder öffnet, und mit einer Steuereinrichtung (48; 48'; 48") durch die der Steuerdruck über Steuerleitungen (29) auf die Druckräume (28) der Steuerschieber (24; 24') aufschaltbar ist, gekennzeichnet durch folgende Merkmale:
a) die Steuerkraftstoffquelle (32) ist von der für einen gegenüber dem Versorgungsdruck (pᵥ) der Einspritzpumpen (12a bis 12d) um ein Mehrfaches erhöhten Steuerdruck (pₛ) ausgelegten Förderpumpe (33) und von einem ersten, den Steuerdruck (pₛ) in einer mit den Steuerleitungen (29) verbindbaren Steuerdruckleitung (31) begrenzenden Druckbegrenzungsventil (35) gebildet;
b) dem ersten Druckbegrenzungsventil (35) ist ein zweites Druckbegrenzungsventil (37) nachgeschaltet, welches den in von den Steuerleitungen (29) getrennten Fülleitungen (21) herrschenden Versorgungsdruck (^{p}ᵥ) bestimmt;
c) die Steuereinrichtung b.esteht aus einer für alle Einspritzpumpen (12a bis 12d) gemeinsamen, den Anfang und die Dauer der Druckbeaufschlagung der Druckräume (28) der Steuerschieber (24; 24') bestimmenden Ventilanordnung (36; 48; 48'; 48") und aus einer von dieser getrennten Verteilereinrichtung (43; 53), durch die im Takt der Einspritzungen jeweils eine der zu den Druckräumen (28)_{'}der Steuerschieber (24; 24') führenden Steuerleitungen (29) mit der Steuerdruckleitung (31) verbindbar ist;
d) der zur Betätigung der Steuerschieber (24; 24') erforderliche; über die Verteilereinrichtung (43; 53) jeweils einen der Druckräume (28) beaufschlagende Steuerdruck (pₛ) wird durch die den Abfluß des Steuerkraftstoffs aus der Steuerdruckleitung (31) in eine Niederdruckleitung (19) sperrende Ventilanordnung (36; 48; 48'; 48") aufgebaut und danach für den Rückhub des Steuerschiebers (24; 24') zur Niederdruckleitung (19) hin wieder entlastet.

2. Kraftstoffeinspritzeinrichtung nach Anspruch 1, dadurch gekennzeichnet, daß die Förderpumpe (33) als Konstantmengenpumpe ausgebildet ist.

3. Kraftstoffeinspritzeinrichtung nach Anspruch 1 oder 2, dadurch gekennzeichnet, daß die Fülleitungen (21) an eine für alle Einspritzpumpen (12a bis 12d) gemeinsame, unter dem Versorgungsdruck (pᵥ) stehende Versorgungsleitung (19) angeschlossen sind.

4. Kraftstoffeinspritzeinrichtung nach einem der Ansprüche 1 bis 3, dadurch gekennzeichnet, daß die Versorgungsleitung (19) als Niederdruckleitung für den über die Ventilanordnung (36; 48; 48'; 48") aus der Steuerdruckleitung (31) abfließenden Kraftstoff dient.

5. Kraftstoffeinspritzeinrichtung nach einem der Ansprüche 1 bis 4, dadurch gekennzeichnet, daß durch den von einer Steuerstelle (27) am Steuerschieber (24) gesteuerten Überströmkanal (22) der Pumpenarbeitsraum (18) mit der Füllleitung (21) verbindbar ist (Figuren 1, 2 und 3).

6. Kraftstoffeinspritzeinrichtung nach Anspruch 5, dadurch gekennzeichnet, daß die Fülleitung (21) an einen die Rückstellfeder (23) des Steuerschiebers (24) enthaltenden Federraum (25) angeschlossen ist und über Kanäle (26) in einem zwischen der Steuerstelle (27) am Steuerschieber (24) und dem Federraum (25) angeordneten Abschnitt (24a) des Steuerschiebers (24) mit dem Überströmkanal (22) verbindbar ist.

7. Kraftstoffeinspritzeinrichtung nach einem der Ansprüche 1 bis 6, dadurch gekennzeichnet, daß der Druckraum (28) des Steuerschiebers (24') über eine―vorzugsweise durch den Steuerschieber (24') hindurchgebohrte-Drosselleitung (51) mit dem die Rückstellfeder (23) enthaltenden Federraum (25) verbunden ist (Figur 2a).

8. Kraftstoffeinspritzeinrichtung nach einem der Ansprüche 1 bis 7, dadurch gekennzeichnet, daß durch eine gegenüber einem die Rückstellfeder (23) enthaltenden Federraum (25) abgedichtete Ringnut (27') am Steuerschieber (24') der Überströmkanal (22) mit einer Entlastungsleitung (52) verbindbar ist (Figur 2a).

9. Kraftstoffeinspritzeinrichtung nach einem der Ansprüche 1 bis 8, dadurch gekennzeichnet, daß die Ventilanordnung als eine den Spritzbeginn und die Spritzdauer bestimmende Magnetventilanordnung (48; 48'; 48") ausgebildet ist (Figuren 2, 3 und 4).

10. Kraftstoffeinspritzeinrichtung nach Anspruch 9, dadurch gekennzeichnet, daß die Magnetventilanordnung (48; 48'; 48") aus zwei hydraulisch parallel geschalteten Magnetventilen (46 und 47; 46' und 47'; 46" und 47") besteht, von denen das erste, vor dem Einspritzbeginn zur Niederdruckleitung (19) offene Magnetventil (46; 46'; 46") durch seine Umschaltbewegung den Abfluß des Steuerkraftstoffs aus der Steuerdruckleitung (31) in die Niederdruckleitung (19) bei bereits vor Einspritzbeginn den Abfluß sperrendem zweitem Magnetventil (47; 47'; 47") zur Einleitung der Einspritzung sperrt, und von denen das zweite Magnetventil (47; 47'; 47") durch seine den Abfluß ermöglichende Umschaltbewegung bei noch umgeschaltetem erstem Magnetventil (46; 46'; 46") das Spritzende steuert (Figuren 2, 3 und 4).

11. Kraftstoffeinspritzeinrichtung nach Anspruch 10, dadurch gekennzeichnet, daß beide Magnetventile (46' und 47') als 3/2-Wegeventile ausgebildet sind, durch die der eine dauernd mit der Verteilereinrichtung (53) verbundene Teil (31 a) der Steuerdruckleitung (31) wechselweise mit dem anderen mit der Steuerkraftstoffquelle (32) verbundenen Teil (31 b) der Steuerdruckleitung (31) oder mit der Niederdruckleitung (19) verbindbar ist (Figur 3).

12. Kraftstoffeinspritzeinrichtung nach Anspruch 10, dadurch gekennzeichnet, daß das erste Magnetventil (46) als 2/2-Wegeventil ausgebildet und in eine die Steuerdruckleitung (31) mit der Niederdruckleitung (19) verbindende Leitung (42') eingesetzt ist und daß das zweite Magnetventil (47) als 3/2-Wegeventil ausgebildet ist und wechselweise den einen zur Verteilereinrichtung (43) führenden Teil (31a) der Steuerdruckleitung (31) mit dem anderen mit der Steuerkraftstoffquelle (32) verbundenen Teil (31b) der Steuerdruckleitung (31) oder mit der Niederdruckleitung (19) verbindet (Figur 2).

13. Kraftstoffeinspritzeinrichtung nach Anspruch 10, dadurch gekennzeichnet, daß beide Magnetventile (46", 47") der Magnetventilanordnung (48") als 2/2-Wegeventiie ausgebildet sind, die in je eine die Steuerdruckleitung (31) mit der Niederdruckleitung (19) verbindende Leitung (42', 42") eingesetzt sind und diese Leitungen (42', 42") wechselweise öffnen oder sperren (Figur 4).

14. Kraftstoffeinspritzeinrichtung nach einem der Ansprüche 10 bis 13, dadurch gekennzeichnet, daß das erste Magnetventil (46; 46'; , 46") für seine den Einspritzbeginn auslösende, die Verbindung von der Steuerdruckleiturig (31) zur Niederdruckleitung (19) sperrende Umschaltbewegung und das zweite Magnetventil (47; 47'; 47") für seine das Spritzende steuernde, die Steuerdruckleitung (31) zur Niederdruckleitung (19) entlastende Umschaltbewegung erregbar ist (Figuren 2, 3 und 4).

15. Kraftstoffeinspritzeinrichtung nach einem der Ansprüche 1 bis 14, mit einem zentralen, als Verteilereinrichtung dienenden Drehverteiler, der synchron zu den Einspritzpumpen angetrieben ist und zur Betätigung der Steuerschieber nacheinander im Takt der Einspritzungen die Verbindung der einzelnen Steuerlietungen mit der Steuerdruckleitung herstellt und unterbricht, dadurch gekennzeichnet, daß die umlaufende Mantelfläche (54) des Drehverteilers (53) mit einer dauernd mit der Steuerdruckleitung (31) verbundenen Steueröffnung (55) versehen ist, deren Breite (B)-in Umfangsrichtung gesehen-für die längsmögliche Betätigungsdauer des Steuerschiebers (24) ausgelegt ist (Figur 3).

16. Kraftstoffeinspritzeinrichtung nach einem der Ansprüche 1 bis 8, mit einer zentralen, ein Drehventil aufweisenden Ventilanordnung, deren Drehventil synchron zu den Einspritzpumpen angetrieben, zur Fördermengenänderung längsverschiebbar und zur Spritzbeginnänderung relativ zu seinem Antrieb verdrehbar ist, und das zur Steuerung des die Steuerschieber betätigenden Steuerdrucks mittels mindestens einer Steuerfläche im Takt der Einspritzungen die Verbindung von der angesteuerten Steuerleitung zur Niederdruckleitung sperrt oder öffnet, dadurch gekennzeichnet, daß die Ventilanordnung (36) in eine die Steuerdruckleitung (31) mit der Niederdruckleitung (19) verbindende Leitung (42) eingesetzt ist, und daß das umlaufende Drehventil (38) auf seiner Mantelfläche (39) pro Steuerleitung (29) eine Steuerfläche (41) aufweist (Figuren 1, 1 a, 6, 6a).

17. Kraftstoffeinspritzeinrichtung nach einem der Ansprüche 1 bis 8, mit einer zentralen, ein Drehventil aufweisenden Ventilanordnung, deren Drehventil synchron zu den Einspritzpumpen angetrieben ist und zur Steuerung des die Steuerschieber betätigenden Steuerdrucks mittels einer Steuerfläche im Takt der Einspritzungen die Verbindung von der angesteuerten Steuerleitung zu einer Niederdruckleitung sperrt oder öffnet, dadurch gekennzeichnet, daß das umlaufende Drehventil von einer konzentrisch um einen Zumeßschieber (95) angeordneten Steuerhülse (92) gebildet ist, und daß der ansonsten stillstehende Zumeßschieber (95) pro anzusteuernder Steuerleitung (29) mit einer Steuerfläche (41') versehen ist, zur Fördermengenänderung längsverschiebbar und zur Spritzbeginnänderung verdrehbar in der Steuerhülse (92) gelagert ist und eine dauernd mit der Niederdruckleitung (19) verbundene, einseitig von den Steuerflächen (41') begrenzte Ausnehmung aufweist (Figur 7).

18. Kraftstoffeinspritzeinrichtung nach Anspruch 17, dadurch gekennzeichnet, daß die Steuerhülse (92) mit nur einer mit den Steuerflächen (41') am Zumeßschieber (95) zusammenwirkenden, vorzugsweise als Radialbohrung ausgeführten Steueröffnung (96) versehen ist, die in eine Ringnut (98) am Umfang der Steuerhülse (92) mündet, wobei die Ringnut (98) dauernd mit der Steuerdruckleitung (31) verbunden ist (Figur 7).

19. Kraftstoffeinspritzeinrichtung nach einem der Ansprüche 1 bis 14 oder 16 bis 18, dadurch gekennzeichnet, daß die Verteilereinrichtung von je einer in die Pumpkolben (14a bis 14d) jeder Einspritzpumpe (12a bis 12d) eingearbeiteten Steuerstelle (43) gebildet ist, durch die mindestens in der Ausgangs- oder unteren Totpunktlage (UT) des Pumpkolbens (14a bis 14d) die Verbindung von der zugehörigen Steuerleitung (29) zur Steuerdruckleitung (31) unterbrochen und nach einem ersten Teilhub (h₁) wiederhergestellt ist (Figuren 1 und 2).

20. Kraftstoffeinspritzeinrichtung nach Anspruch 19, dadurch gekennzeichnet, daß die Steuerstelle von einer in die Mantelfläche des Pumpkolbens (14a bis 14d) eingearbeiteten Ringnut (43) gebildet ist.

21. Kraftstoffeinspritzeinrichtung nach Anspruch 13, dadurch gekennzeichnet, daß zwischen der Steuerkraftstoffquelle (32) und der Verbindung mit den die Magnetventile (46"; 47") enthaltenden Leitungen (42'; 42") eine Strömungsdrossel (59) in die Steuerdruckleitung (31) eingesetzt ist (Figur 4).

## Revendications

1. Installation d'injection de carburant pour moteurs à combustion interne, notamment pour moteurs Diesel avec respectivement pour chaque cylindre du moteur un piston de pompe (14a à 14d; 14a' à 14d') entraîné mécaniquement, d'une pompe d'injection (12a à 12d) alimentée avec du carburant sous pression d'alimentation, avec respectivement un tiroir de commande (24, 24'), susceptible d'être actionné contre au moins l'action d'un ressort de rappel (23), par la pression de commande d'une source de carburant de commande (32) commune à toutes les pompes d'injection, ce tiroir étant installé sur un canal de trop-plein (22) relié en permanence à la chambre de travail (18) de la pompe et fermant ce canal pour mettre en route le début de l'injection, puis l'ouvrant à nouveau pour mettre fin à l'injection, et avec un dispositif de commande (48, 48', 48") . grâce auquel la pression de commande est susceptible d'être appliquée par l'intermédiaire de canalisations de commande (29) aux chambres de pression (28) des tiroirs de commande (24, 24'), installation caractérisée en ce que:
a) la source du carburant de commande (32) est constituée de la pompe de refoulement (33) agencée pour engendrer une pression de commande (pₛ) plusieurs fois plus élevée que la pression d'alimentation (pᵥ) des pompes d'injection (12a à 12d), et d'une première soupape de limitation de la pression (35) limitant la pression de commande (pₛ) dans une canalisation de pression de commande (31) susceptible d'être reliée aux canalisations de commande (29),
b) une second soupape de limitation de la pression (35) est branchée à la suite de la première soupape de limitation de la pression (37), cette seconde soupape déterminant la pression d'alimentation (pᵥ) régnant dans les canalisations de remplissage (21) distinctes des canalisations de commande (29),
c) le dispositif de commande est constitué par un dispositif de soupapes (36, 48, 48', 48") commun à toutes les pompes d'injection (12a à 12d) et déterminant le début et la durée de l'application de la pression aux chambres de pression (28) des tiroirs de commande (24, 24'), et par un dispositif de répartition (43, 53) distinct de ce dispositif de soupapes et grâce auquel, respectivement une des canalisations de commande (29) aboutissant aux chambres de pression (28) des tiroirs de commande (24, 24') est susceptible d'être reliée, à la cadence des injections, à la canalisation de pression de commande (31),
d) la pression de commande (pₛ) nécessaire pour l'actionnement des tiroirs de commande (24, 24') et s'appliquant respectivement, par l'intermédiaire du dispositif de répartition (43, 53), à l'une des chambres de pression (28), est établie par le dispositif de soupapes (36, 48, 48', 48") arrêtant l'évacuation du carburant de commande de la canalisation de pression de commande (31) dans une canalisation basse pression (19), tandis qu'elle est ensuite à nouveau relâchée vers la canalisation basse pression (19) pour la course en retour du tiroir de commande (24, 24').

2. Installation d'injection de carburant selon la revendication 1, caractérisée en ce que la pompe de refoulement (33) est une pompe délivrant une quantité constante.

3. Installation d'injection de carburant selon l'une des revendications 1 ou 2, caractérisée en ce que les canalisations de remplissage (21) sont raccordées à une canalisation d'alimentation (19) commune à toutes les pompes d'injection (12a à 12d) et dans laquelle règne la pression d'alimentation (pᵥ).

4. Installation d'injection de carburant selon l'une des revendications 1 à 3, caractérisée en ce que la canalisation d'alimentation (19) joue le rôle de canalisation basse pression pour le carburant s'évacuant de la canalisation de pression de commande (31) par l'intermédiaire du dispositif de soupapes (36, 48, 48', 48").

5. Installation d'injection de carburant selon une des revendications 1 à 4, caractérisée en ce que la chambre de travail (18) de la pompe est susceptible d'être reliée à la canalisation de remplissage (21) par le canal de trop-plein (22) commandé par un emplacement de commande (27) sur le tiroir de commande (24), (figures 1,2 et 3).

6. Installation d'injection de carburant selon la revendication 5, caractérisée en ce que la canalisation de remplissage (21 ) est reccordée à une chambre de ressort (25) contenant le ressort de rappel (23) du tiroir de commande (24), et, par l'intermédiaire de canaux (26) se trouvant dans une partie (24a) du tiroir de commande (24) disposée entre l'emplacement de commande (27) sur le tiroir de commande (24) et la chambre de ressort (25), cette canalisation de remplissage (21) est susceptible d'être reliée au canal de trop-plein (22).

7. Installation d'injection de carburant selon une des revendications 1 à 6, caractérisée en ce que la chambre de pression (28) du tiroir de commande (24') est reliée à la chambre de ressort (25) contenant le ressort de rappel (23) par l'intermédiaire d'une canalisation d'étranglement (51) de préférence percée à travers le tiroir de commande (24'), (figure 2a).

8. Installation d'injection de carburant selon une des revendications 1 à 7, caractérisée en ce que le canal de trop-plein (22) est susceptible d'être relié à une canalisation de délestage (52) par l'intermédiaire d'une rainure annulaire (27') sur le tiroir de commande (24'), cette rainure étant étanchée par rapport à la chambre de ressort (25) contenant le ressort de rappel (23), (figure 2a).

9. Installation d'injection de carburant selon une des revendications 1 à 8, caractérisée en ce que le dispositif de soupapes revêt la forme d'un dispositif de soupapes magnétiques (48, 48', 48") déterminant le début et la durée de l'injection (figures 2, 3 et 4).

10. Installation d'injection de carburant selon la revendication 9, caractérisée en ce que le dispositif de soupapes magnétiques (48, 48', 48") est constitué de deux soupapes magnétiques (46 et 47, 46' et 47', 46" et 47") branchées hydrauliquement an parallèle, dont la première (46, 46', 46"), ouverte vers la canalisation basse pression (19) avant le début de l'injection, arrête par son mouvement de commutation, pour la mise en route de l'injection, l'évacuation du carburant de commande à partir de la canalisation de pression de commande (31) dans la canalisation basse pression (19), évacuation déjà coupée avant le début de l'injection par la seconde soupape magnétique (47, 47', 47"), et cette seconde soupape magnétique (47, 47', 47"), par son mouvement de commutation permettant l'évacuation alors que la première soupape magnétique (46, 46', 46") est encore commutée, commande la fin de l'injection (figures 2, 3 et 4).

11. Installation d'injection de carburant selon la revendication 10, caractérisée en ce que les deux soupapes magnétiques (46' et 47') sont des soupapes à passage à trois et deux voies, grâce auxquelles une partie (31 a) reliée en permanence au dispositif de répartition (53), de la canalisation de pression de commande (31) est susceptible d'être reliée alternativement à l'autre partie (31b) communiquant avec la source de carburant de commande (32), de la canalisation de pression de commande (31) ou bien à la canalisation basse pression (19) (figure 3).

12. Installation d'injection de carburant selon la revendication 10, caractérisée en ce que la première soupape magnétique (46) est une soupape à passage à deux et deux voies et est installée sur une canalisation (42') reliant la canalisation de pression de commande (31) à la canalisation basse pression (19), tandis que la seconde soupape magnétique (47) est une soupape à passage à trois et deux voies et relie alternativement une partie (31 a), aboutissant au dispositif de répartition (43), de la canalisation de commande sous pression (31) à l'autre partie (31 b), reliée à la source de carburant de commande (32), de cette canalisation de pression de commandé (31), ou bien à la canalisation basse pression (19), (figure 2).

13. Installation d'injection de carburant selon la revendication 10, caractérisée en ce que les deux soupapes magnétiques (46", 47") du dispositif de soupapes magnétiques (48") sont des soupapes à passage deux et deux voies, qui sont respectivement placées sur chacune des canalisations (42', 42") reliant la canalisation de pression de commande (31) à la canalisation basse pression (19), et qui ouvrent ou ferment alternativement ces canalisations (42', 42") (figure 4).

14. Installation d'injection de carburant selon une des revendications 10 à 13, caractérisée en ce que la première soupape magnétique (46, 46', 46") est susceptible d'être excitée pour son déplacement de commutation qui déclenche le début de l'injection en fermant la liaison entre la canalisation de pression de commande (31) et la canalisation basse pression (19), tandis que la seconde soupape magnétique (47, 47', 47") est susceptible d'être excitée pour son déplacement de commutation qui commande la fin de l'injection en délestant la canalisation de pression de commande (31) vers la canalisation basse pression (19), (figures 2, 3 et 4).

15. Installation d'injection de carburant selon une des revendications 1 à 14, avec un répartiteur tournant central jouant le rôle de dispositif de répartition entrainé en synchronisme avec les pompes d'injection, et qui pour actionner le tiroir de commande, établit et interrompt successivement, à la cadence des injections, la liaison des différentes canalisations de commande à la canalisation de pression de commande, installation caractérisée en ce que la surface enveloppe tournante (54) du répartiteur tournant (53) est munie d'un orifice de commande (55) relié en permanence à la canalisation de pression de commande (31) et dont la largeur (B), vue en direction périphérique, est prévue pour une durée d'actionnement aussi longue que possible du tiroir de commande (24) (figure 3).

16. Installation d'injection de carburant selon une des revendications 1 à 8 avec un dispositif central de soupapes comportant une soupape tournante, cette soupape tournante, entraînée en synchronisme avec les pompes d'injection, étant susceptible d'être déplacée longitudinalement pour modifier la quantité refoulée et étant susceptible d'être décalée en rotation par rapport à son entraînement pour modifier le début d'injection, tandis que cette soupape tournante, pour commander in pression de commande actionnant le tiroir de commande, ouvre ou ferme, au moyen d'au moins une surface de commande, à la cadence des injections, la liaison entre la canalisation de commande ainsi commandée et la canalisation basse pression, installation caractérisée en ce que le dispositif de soupapes (36) est installé sur une canalisation (42) reliant la canalisation de pression de commande (31) à la canalisation basse pression (19) et que la soupape tournante (38) comporte sur sa surface enveloppe (39) une surface de commande (41) par canalisation de commande (29) (figures 1, 1a, 6, 6a).

17. installation d'injection de carburant selon une des revendications 1 à 8 avec un dispositif de soupape central comportant une soupape tournante, qui est entraînée en synchronisme avec les pompes d'injection et qui, pour commander la pression de commande actionnant les tiroirs de commande, ferme ou ouvre au moyen d'une surface de commande, à la cadence des injections, la liaison entre la canalisation de commande ainsi commandée et une canalisation basse pression, installation caractérisée en ce que la soupape tournante est constituée par une douille de commande (92) disposée concentriquement autour d'un tiroir de dosage (95), et que ce tiroir de dosage (95) muni d'une surface de commande (41') et restant autrement au repos, est monté dans la douille de commande (92) de façon à pouvoir être déplacé longitudinalement pour modifier la quantité refoulée et à pouvoir être décalé en rotation pour modifier le début de l'invention, et il comporte un évidement délimité d'un côté, par les surfaces de commande (41') et relié en permanence à la canalisation basse pression (19) (figure 7).

18. Installation d'injection de carburant selon la revendication 17, caractérisée en ce que la douille de commande (92) est munie d'un seul orifice de commande (96) réalisé de préférence sous forme d'un perçage radial et coopérant avec les surfaces de commande (41') sur le tiroir de dosage (95), cet orifice de commande débouchant dans une rainure annulaire (98) sur la périphérie de la douille de commande (92), cette rainure annulaire (98) étant reliée en permanence à la canalisation de pression de commande (31) (figure 7).

19. Installation d'injection de carburant selon une des revendications 1 à 14 ou bien 16 à 18, caractérisée en ce que le dispositif de répartition est constitué d'un emplacement de commande (43) usiné sur le piston (14a à 14d) de chacune des pompes d'injection (12a à 12d), emplacement de commande grâce auquel, au moins dans la position de départ ou position au point mort bas (UT) du piston (14a à 14d) de la pompe, la tiaisôn entre la canalisation de commande associée (29) et la canalisation de pression de commande (31) est interrompue puis à nouveau rétablie après une première course partielle (h,) (figures 1 et 2).

20. Installation d'injection de carburant selon la revendication 19, caractérisée en ce que l'emplacement de commande est constitué par une rainure annulaire (43) usinée dans la surface enveloppe du piston (14a à 14d) de la pompe.

21. Installation d'injection de carburant selon la revendication 13, caractérisée en ce que, entre la source de carburant de commande (32) et la jonction avec les canalisations (42', 42") comportant les soupapes magnétiques (46", 47"), un étranglement (59) du débit est installé sur la canalisation de pression de commande (31) (figure 4).

## Claims

1. Fuel injection device for internal combustion machines, in particular for diesel engines, having, for each working cylinder, one mechanically driven pump piston (14a-14d; 14a'-14d') of an injection pump (12a-12d) supplied by a feed pump (33) with fuel under supply pressure, having, for each working cylinder, a control spool valve (24; 24') operable by the control pressure of a control fuel source (32) common to all the injection pumps, which control spool valve is inserted in a transfer duct (22) continually connected with the pump working space (18) and closes this duct for the initiation of the beginning of injection and opens it again for the termination of injection, and having a control device (48; 48'; 48") by means of which the control pressure can be switched via control lines (29) to the pressure spaces (28) of the control spool valves (24; 24'), characterised by the following features:
a) the control fuel source (32) is formed by the feed pump (33) designed for a control pressure (pₛ) increased by a multiple relative to the supply pressure (pᵥ) of the injection pumps (12a to 12d) and by a first pressure limiting valve (35) limiting the control pressure (pₛ) in a control pressure line (31) which can be connected to the control lines (29);
b) a second pressure limiting valve (37), which determines the supply pressure (pᵥ) occurring in the filling lines (21) separated from the control lines (29), is connected downstream of the first pressure limiting valve (35);
c) the control device consists of a valve arrangement (36; 48; 48'; 48") determining in common for all the injection pumps (12a to 12d) the beginning and the duration of the period during which the pressure spaces (28) of the control spool valve (24; 24') are subjected to pressure and of a distributor device (43; 53) separate from this valve arrangement, by means of which distributor device one of the control lines (29) leading to the pressure spaces (28) of the control spool valves (24; 241) can be connected at a time, in synchronism with the injections, to the control pressure line (31);
d) the control pressure (pₛ) necessary for operating the control spool valve (24; 24') and to which one of the pressure spaces (28) at a time is subjected via the distributor device (43; 53) is built up by the valve arrangement (36; 48; 48'; 48") blocking the drainage of the control fuel from the control pressure line (31) into a low pressure line (19) and is released again to the low pressure line (19) for the return stroke of the control spool valve (24; 24').

2. Fuel injection device according to Claim 1, characterised in that the feed pump (33) is embodied as a constant flow pump.

3. Fuel injection device according to Claim 1 or 2, characterised in that the filling lines (21) are connected to a supply line (19) common to all the injection pumps (12a to 12d) and subjected to a supply pressure (_{Pv})_{'}

4. Fuel injection device according to one of Claims 1 to 3, characterised in that the supply line (19) serves as the low pressure line for the fuel flowing from the control pressure line (31) via the valve arrangement (36; 48; 48'; 48").

5. Fuel injection device according to one of Claims 1 to 4, characterised in that the pump working space (18) can be connected to the fillling line (21) by the transfer duct (22) controlled by a control position (27) on the control spool valve (24) (Figures 1, 2 and 3)..

6. Fuel injection device according to Claim 5, characterised in that the filling line (21) is connected to a spring space (25) containing the return spring (23) of the control spool valve (24) and can be connected to the transfer duct (22) via ducts (26) in a section (24a) of the control spool valve (24) located between the control position (27) on the control spool valve (24) and the spring space (25).

7. Fuel injection device according to one of Claims 1 to 6, characterised in that the pressure space (28) of the control spool valve (24') is connected to the spring space (25) containing the return spring (23) via a throttle line. (51 )-preferably drilled through the control spool valve (24') Figure 2a).

8. Fuel injection device according to one of Claims 1 to 7, characterised in that the transfer duct (22) can be connected to a release line (52) by an annular groove (27') on the control spool valve (24') sealed against the spring space (25) containing the return spring (23) (Figure 2a).

9. Fuel injection device according to one of Claims 1 to 8, characterised in that the valve arrangement is embodied as a magnetic valve arrangement (48; 48'; 48") determining the initiation of injection and the duration of injection (Figures 2, 3 and 4).

10. Fuel injection device according to Claim 9, characterised in that the magnetic valve arrangement (48; 48'; 48") consists of two parallel connected hydraulic magnetic valves (46 and 47; 46' and 47'; 46" and 47"), of which the first magnetic valve (46; 46'; 46"), open before the beginning of injection to the low pressure line (19), blocks by its switching movement the drainage of the control fuel from the control pressure line (31) into the low pressure line (19), the second magnetic valve (47; 47'; 47") blocking the drainage even before the beginning of injection in order to initiate the injection, and of which the second magnetic valve (47; 47'; 47") controls the end of injection by means of its switching movement, which permits drainage, the first magnetic valve (46; 46'; 46") being still switched over (Figures 2, 3 and 4).

11. Fuel injection device according to Claim 10, characterised in that both magnetic valves (46' and 47') are embodied as 3/2 directional control valves, by means of which the one part (31a) of the control pressure line (31) continually connected to the distributor device (53) can be connected alternately to the other part (31b) of the control pressure line (31) connected to the control pressure source (32) or to the low pressure line (19) (Figure 3).

12. Fuel injection device according to Claim 10, characterised in that the first magnetic valve (46) is embodied as a 2/2 directional control valve and is inserted in a line (42') connecting the control pressure line (31) to the low pressure line (19) and that the second magnetic valve (47) is embodied as a 3/2 directional control valve and connects the part (31 a) of the control pressure line (31) leading to the distributor device (43) alternately to the other part (31 b) of the control pressure line (31) connected to the control pressure source (32) or to the low pressure line (19) (Figure 2).

13. Fuel injection device according to Claim 10, characterised in that both magnetic valves (46", 47") of the magnetic valve arrangement (48") are embodied as 2/2 directional control valves, each of which is inserted in a line (42', 42") connecting the control pressure line (31) to the low pressure line (19) and alternatively opens or blocks these lines (42', 42") (Figure 4). 14. Fuel injection device according to one of Claims 10 to 13, characterised in that the first magnetic valve (46; 46'; 46") can be excited to its switching movement blocking the connection between the control pressure line (31) and the low pressure line (19) and initiating the beginning of injection and the second magnetic valve (47; 47'; 47") can be excited to its switching movement relieving the control pressure line (31) to the low pressure line (19) and controlling the end of injection (Figures 2, 3 and 4).

15. Fuel injection device according to one of Claims 1 to 14, with a central rotary distributor serving as the distributor device, which rotary distributor is driven synchronously with the injection pumps and makes and breaks the connection between the individual control lines and the control pressure line in order to actuate the control spool valves in sequence in synchronism with the injection, characterised in that the rotating generator surface (54) of the rotary distributor (53) is provided with a control opening (55) continually connected to the control pressure line (31), the width (B) of which control opening-viewed in the peripheral direction-is designed for the longest possible duration of actuation of the control spool valve (24) (Figure 3).

16. Fuel injection device according to one of Claims 1 to 8, with a central valve arrangement having a rotary valve which is driven synchronously with the injection pumps, is longitudinally displaceable for altering the supply quantities and is rotatable relative to its drive to change to the beginning of injection, and which blocks or opens the connection from the controlled control line to the low pressure line by means of at least one control surface in synchronism with the injections in order to control the control pressure actuating the control spool valve, characterised in that the valve arrangement (36) is inserted in a line (42) connecting the control pressure line (31) to the low pressure line (19) and that the rotating rotary valve (38) has, per control line (29), one control surface (41) on its generator surface (39) Figures 1, 1 a, 6, 6a).

17. Fuel injection device according to one of Claims 1 to 8, with a central valve arrangement having a rotary valve which is driven synchronously with the injection pumps and blocks or opens the connection from the controlled control line to a low pressure line by means of a control surface in synchronism with the injections in order to control the control pressure actuating the control spool valve, characterised in that the rotating rotary valve is formed by a control sleeve (92) located concentrically about a proportioning slide (95), and that the otherwise stationary proportioning slide (95) is provided with one control surface (41') per control line (29) to be controlled, is longitudinally displaceable for altering the supply quantities and is supported rotatably in the control sleeve (92) to change the beginning of injection and has a recess bounded on one side by the control surfaces (41') and continually connected to the low pressure line (19) (Figure 7).

18. Fuel injection device according to Claim 17, characterised in that the control sleeve (92) interacting with only one of the control surfaces (41') on the proportioning slide (95) is provided with a control opening (96) preferably embodied as a radial hole, which opening emerges into an annular groove (98) at the periphery of the control sleeve (92), the annular groove (98) being continually connected to the control pressure line (31) (Figure 7).

19. Fuel injection device according to one of Claims 1 to 14 or 16 to 18, characterised in that the distributor device is formed by a control position (43) machined in the pump piston (14a to 14d) of each injection pump (12a to 12d), by means of which control position (43), at least in the initial or bottom dead centre (BDC) of the pump piston (14a to 14d), the connection between the associated control line (29) and the control pressure line (31) is interrupted and is re-established after a first partial stroke (h₁) (Figures 1 and 2).

20. Fuel injection device according to Claim 19, characterised in that the control position is formed by an annular groove (43) machined in the generator surface of the pump piston (14a to 1 4d).

21. Fuel injection device according to Claim 13, characterised in that a flow throttle (59) is inserted in the control pressure line (31) between the control fuel source (32) and the connection to the lines (41'; 42") containing the magnetic valves (46"; 47") (Figure 4).
